# EUROPÄISCHE PATENTSCHRIFT

(11) **EP 2 287 109 B1**
(45) Veröffentlichungstag und Bekanntmachung des Hinweises auf die Patenterteilung: **25.07.2012**
(21) Anmeldenummer: 10171638.9
(22) Anmeldetag: 02.08.2010
(51) Int. Cl.: B65D 90/50, B67D 7/32

(54) **Anlage zur Lagerung und/oder Verteilung von Brennstoff**
System for stocking and/or distributing fuel
Système de stockage et/ou de distribution de carburant

(30) Priorität: 17.08.2009 IT BZ20090036
(43) Veröffentlichungstag der Anmeldung: 23.02.2011
(73) Patentinhaber: Wolftank Systems SPA AG, 39100 Bolzano (IT)
(72) Erfinder: Majohr, Martin, 39100 Bolzano (IT); Werth, Peter, 39100 Bolzano (IT); Thurner, Florian, 39100 Bolzano (IT)
(74) Vertreter: Ausserer, Anton

(56) Entgegenhaltungen:
- DE-A1- 10 331 378
- US-A- 5 117 677
- US-A- 5 829 491

## Beschreibung

Die Erfindung bezieht sich auf eine Anlage zur Lagerung und/oder Verteilung von Brennstoff, gemäß dem Oberbegriff des Anspruchs 1.

Aus dem Stand der Technik sind Anlagen zur Lagerung und/oder Verteilung von Brennstoff mit Doppelwand bekannt. Das US-Patent 5,117,667 beschreibt einen doppelwandigen Tank, bei dem der Zwischenraum zwischen den Wänden unter Vakuum gesetzt wird und über Überwachungs- und Ansaugrohre zwischen den beiden Wänden überwacht wird. Die Überwachungs- und Ansaugrohre sind wie üblich an der Außenwand verschweißt. Diese Verschweißung für diese Rohre kann eine besondere Schwierigkeit bereiten, vor allem wenn die Anlagen zu reparieren sind. Die Verschweißung erfolgt in Umgebungen, wo zuvor Brennstoffmaterial, teilweise auch in flüchtiger Form anwesend war. Die Umgebung muss daher vergütet werden, bevor die Verschweißung begonnen wird. Der Benutzer muss überdies strenge Normen befolgen, um eine Verschweißung ohne Funkenerzeugung sicherzustellen. Das Problem der Verschweißung stellt sich nicht nur für die Befestigung der Überwachungs- und Ansaugrohre und für ihren Durchgang durch die Außenwand hindurch, sondern auch für die Befestigung des Ansaugrohrs am Boden des Tanks. Überdies wird eine besondere Aufmerksamkeit und Genauigkeit während der Schweißung verlangt, um eine Abdichtung des Zwischenraums zu gewährleisten.

Die Aufgabe der vorliegenden Erfindung ist die Ausführung einer Anlage ohne Notwendigkeit einer Schweißung der Ansaug- und Überwachungsrohre.

Diese Aufgabe wird durch eine Anlage zur Lagerung und/oder Verteilung von Brennstoff gemäß dem kennzeichnenden Teil des Anspruchs 1 gelöst.

Diese Verbindungsart wird über eine Vorrichtung durchgeführt, die keine Wärmezufuhr erfordert. Dies verringert die Gefahren, insbesondere die Explosionsgefahr, während der Ausführung der Arbeiten und daher müssen nicht die strengen Normen für die Schweißung in einer explosionsgefährdeten Umgebung eingehalten werden. Die Verbindungsvorrichtung ist geeignet, mit Flüssigkeiten und/oder Gas unter Druck und/oder Unterdruck zu arbeiten.

Die Verbindung mit der Doppelwand ist der grundlegende Teil der Überwachungs- und Ansaugvorrichtung für die Überwachung von doppelwandigen Tanks. Über die Ansaugvorrichtung kann der Druck oder der Unterdruck innerhalb der Doppelwand erzeugt werden, die über die Überwachungsvorrichtung überwacht werden kann. Daher werden die erfindungsgemäßen Verbindungen innerhalb einer vorbereiteten Bohrung in der Außenwand des Tanks angebracht. Die Schraubverbindungsköpfe werden derart eingebracht, dass sie sich zwischen der Außen- und der Innenwand des Tanks befinden. Um eine optimale Standzeit zu gewährleisten, besteht diese Schraubverbindung aus einem Material, das dem Kraftstoff, Dieselöl usw. widersteht, wie z.B. aus Kupfer, Stahl oder beispielsweise aus leitfähigem Kunststoff in Beachtung der geltenden Normen, auf vorteilhafte Weise jedoch aus Kupfer. Das Rohr, das innerhalb des Zwischenraums zwischen der Außen- und der Innenwand mit der Verbindungsvorrichtung verbunden wird, wird bis zum unteren Teil des Tanks im Zwischenraum der Doppelwand geführt. Die Verbindungsvorrichtung dient vor allem für die Überwachung des Drucks in unmittelbarer Nähe der Verbindungsvorrichtung des Rohrs in der Doppelwand. Die Verbindungsvorrichtung wird mit Rohren aus einem Material verbunden, das kohlenwasserstoffwiderständig ist, insbesondere bei Benzin, wie Stahl, leitender Kunststoff in Beachtung der gültigen Normen, bevorzugter Weise aus Kupfer. Über diese Rohre wird die Verbindungsvorrichtung mit der Überwachungseinheit verbunden.

Weitere Merkmale und Einzelheiten der Anlage zur Lagerung und/oder Verteilung von Brennstoff gemäß der Erfindung gehen aus den Patentansprüchen und aus der folgenden Beschreibung eines bevorzugten, in den beigefügten Zeichnungen dargestellten Ausführungsbeispieles hervor. Es zeigen
- Figur 1: eine Explosionsansicht in Perspektive einer Verbindungsvorrichtung einer Anlage für die Lagerung und/oder Verteilung von Brennstoff, gemäß der Erfindung, für eine Saugleitung;
- Figur 2: eine Explosionsansicht in Perspektive einer Verbindungsvorrichtung einer Anlage zur Lagerung und/oder Verteilung von Brennstoff, gemäß der Erfindung, für eine Überwachungsleitung;
- Figur 3: eine Draufsicht von Figur 2 und
- Figur 4: einen Querschnitt eines Halterelementes für eine Ansaugleitung.

In Figur 1 ist mit der Bezugsziffer 1 eine Verbindungsvorrichtung für eine Saugleitung einer Anlage zur Lagerung und/oder Verteilung von Brennstoff gemäß der Erfindung angegeben.

Diese Verbindungsvorrichtung 1 ist vorgesehen, um eine in den Figuren nicht dargestellte Ansaugvorrichtung über eine Leitung mit dem Zwischenraum eines doppelwandigen Tanks, auch dieser nicht weiters dargestellt, zu verbinden.

Die Vorrichtung 1 besteht aus einem Bolzen mit einem Bolzenkopf 2 und einem Schraubschaft 3

Aus dem Schraubschaft 3 ist eine strichliert angedeutete Leitung 4 ausgearbeitet. Im Bolzenkopf 2 ist hingegen eine Leitung 5 ausgearbeitet, die gleichfalls strichliert angegeben ist, die senkrecht mit der Leitung 4 kommuniziert.

Der Schraubschaft 3 weist einen Außengewindeabschnitt 7 auf, der einen kleineren Durchmesser gegenüber dem letzteren aufweist und anliegend ist, wobei der Endabschnitt des Schaftes 3 gebildet wird.

Am Außengewindeabschnitt 6 ist unter Zwischenschaltung mindestens eines Dichtringes 9 bevorzugter Weise aus Teflon und einer Unterlegscheibe 10, bevorzugter Weise aus Messing eine Mutter aufgeschraubt.

Die Mutter 8 ist dazu bestimmt, die Außenwand eines doppelwandigen, nicht gezeigten Tanks zwischen sich und dem Dichtring 9 Nach Einführung des Gewindeschafts 3 in eine Bohrung zu verspannen, die entsprechend in der Außenwand des Tanks ausgearbeitet ist. So mündet die Leitung 5 in den Zwischenraum des doppelwandigen Tanks, während die Leitung 4 mit einem Rohr verbindbar ist, das an seinem Ende mit einem Verbindungsstück versehen ist, das am Außengewindeabschnitt 7 aufschraubbar ist. Das Rohr selbst ist dann mit einer Ansaugvorrichtung verbindbar, die bekannter Art sein kann.

In einer bevorzugten Ausführungsform ist die Verbindungsvorrichtung 1 oben an einem doppelwandigen Tank mit einer horizontalen Achse angebracht und die Leitung 5 ist mit einem Rohr verbindbar, die sich innerhalb des Zwischenraums erstreckt, um sich in die tiefstliegenden Stellung des Zwischenraums zu bringen. In diesem Fall kann das Ende des Rohrs an einem Halter 11 mit einer im Wesentlichen dreieckigen Ausbildung und mit einer offenen Aufnahme 12 (siehe Figur 4) über einen Spalt 13 unterhalb der Basis der dreieckigen Ausbildung befestigt werden. Somit kann das Rohrende von der Aufnahme 12 elastisch aufgenommen werden, indem der Halter 11 im Zwischenraum verspannt wird.

In Figur 2 und 3 ist mit der Bezugsziffer 21 eine Verbindungsvorrichtung einer Anlage zur Lagerung und/oder Verteilung von Brennstoff gemäß der Erfindung für eine Überwachungsleitung dargestellt. Wie schon für die Verbindungsvorrichtung für die Ansaugleitung, weist auch in diesem Fall ein Zapfen 21 einen Kopf 22, einen Schaft 23, einen Gewindeabschnitt 26, einen Gewindeabschnitt 27 und eine mittige Leitung 24 auf. Auch in diesem Fall ist die Verbindungsvorrichtung 1 oben an einem doppelwandigen Tank mit horizontaler Achse angebracht und die Leitung 5 ist mit einem Rohr verbindbar, das sich innerhalb des Zwischenraums erstreckt, um in die niedrigste Stellung des Zwischenraums gebracht zu werden. Das Rohrende besitzt jedoch das Endteil mit radialen und axialen Öffnungen oder ein Filter mit dessen Merkmalen.

In diesem Fall sind überdies im Kopf 3 Leitungen 31, 32 und 33 ausgenommen, wobei so die Möglichkeit eröffnet wird, mehrere Überwachungslinien vorzusehen, die im Zwischenraum des doppelwandigen Tanks einzubringen sind.

### Legende der Bezugsziffern

- 1: Verbindungsvorrichtung für eine Ansaugleitung
- 2: Bolzenkopf
- 3: Bolzenschaft
- 4: Leitung
- 5: Leitung
- 6: Gewindeabschnitt
- 7: Gewindeabschnitt
- 8: Mutter
- 9: Dichtring
- 10: Unterlegscheibe
- 11: Halter
- 12: Aufnahme
- 13: Spalt
- 21: Verbindungsvorrichtung für die Überwachungsleitung
- 22: Bolzenkopf
- 23: Bolzenschaft
- 24: Leitung
- 26: Abschnitt
- 27: Gewindeabschnitt
- 31: Leitung
- 32: Leitung
- 33: Leitung

## Patentansprüche

1. Anlage zur Lagerung und/oder Verteilung von Brennstoff umfassend einen, einen Zwischenraum bildenden doppelwandigen Tank, eine Überwachungs-Leckerfassungsvorrichtung,
- **dadurch gekennzeichnet, dass** die Überwachungsvorrichtung ihrerseits einen Verbindungsbolzen (1, 11) mit einem Kopf (2; 12) und einen Gewindeschaft (3; 13) umfasst,
- wobei der Kopf (2; 12) in den Zwischenraum einführbar ist;
- wobei der Schaft (3; 13) in eine Bohrung eingebracht ist, die in der Außenwand der Doppelwand ausgenommen ist, wobei dessen Gewinde (6, 16) eine Mutter (8) derart aufnimmt, dass diese auf die Außenfläche der Außenwand verspannt wird;
- wobei im Schaft (3; 13) und im Kopf (2; 22) eine Innenleitung (4; 24) anwesend ist, die an einem Ende über ein Rohr mit der Überwachungsvorrichtung verbindbar ist.

2. Anlage nach Anspruch 1, **dadurch gekennzeichnet, dass** mindestens eine Innenleitung mit einer Ansaugleitung einer Ansaugvorrichtung verbunden ist.

3. Anlage nach Anspruch 1, **dadurch gekennzeichnet, dass** mindestens eine Innenleitung mit einer Ansaugleitung einer Überwachungsvorrichtung verbunden ist.

4. Anlage nach den vorstehenden Ansprüchen, **dadurch gekennzeichnet, dass** zwei Verbindungsvorrichtungen vorgesehen sind, die jeweils mit der Ansaugvorrichtung und der Überwachungsvorrichtung verbunden sind.

5. Anlage nach Anspruch 1, **dadurch gekennzeichnet, dass** zwischen der Mutter (8) und dem Kopf (2; 12) ein Dichtring (9), bevorzugter Weise aus Teflon, und eine Unterlegschraube (10), bevorzugter Weise aus Messing, zwischengeschaltet sind.

6. Anlage nach Anspruch 2, **dadurch gekennzeichnet, dass** die Verbindungsvorrichtung (1) oben am doppelwandigen Tank mit horizontaler Achse angebracht ist und die Leitung (5) mit einem Rohr verbindbar ist, das sich innerhalb des Zwischenraums erstreckt, um in die tiefste Stellung des Zwischenraums gebracht zu werden, wobei das Ende des Rohrs an einem Lager (11) einer im Wesentlichen dreieckigen Ausbildung und mit einer Aufnahme (12) befestigt ist, die (siehe Figur 4) über einen Spalt (13) an der Basis der dreieckigen Ausbildung offen ist.

7. Anlage nach Anspruch 2, **dadurch gekennzeichnet, dass** die Verbindungsvorrichtung (1) oben am doppelwandigen Tank mit horizontaler Achse angebracht ist und die Leitung (5) mit einem Rohr verbindbar ist, das sich innerhalb des Zwischenraums erstreckt, um in die tiefste Stellung des Zwischenraums gebracht zu werden, wobei das Ende des Rohrs einen Endteil mit radialen und axialen Öffnungen oder einen Filter mit denselben Merkmalen besitzt.

## Claims

1. System for stocking and/or distributing fuel comprising a double wall tank forming an interspace, a device for monitoring and detecting losses, **characterised in that** the monitoring device comprising in turn a connection pivot (1, 11) with a head (2;12) and a threaded leg (3;13)
- the head (2;12) being introducible into said interspace;
- the leg (3; 13) being inserted into a hole obtained in the external wall of the double wall, its thread (6, 16) housing a nut (8) so as to tighten it onto the external surface of the external wall
- in the leg (3; 13) and the head (2; 22) an internal duct (4; 24) being present which can be connected to an end by means of a pipe to said monitoring device.

2. System according to claim 1, **characterised in that** at least one internal duct is connected to an intaking duct of an intaking device.

3. System according to claim 1, **characterised in that** at least one internal duct is connected to an intaking duct of a monitoring device.

4. System according to the previous claims, **characterised in that** two connection devices are envisaged respectively connected to the intaking device and the monitoring device.

5. System according to claim 1, **characterised in that** between the nut (8) and the head (2; 12) a sealing ring (9), preferably in Teflon, and a washer (10), preferably in brass, are interposed.

6. System according to claim 2, **characterised in that** the connection device (1) is mounted on top of a double wall tank with horizontal axis and a duct (5) can be connected to a pipe extending within the interspace to reach the lowest position of the interspace, the end of the pipe being fixed to a support (11) of substantially triangular shape and with a housing (12) opened (see Figure 4) through a recess (13) at the base of the triangular shape.

7. System according to claim 2, **characterised in that** the connection device (1) is mounted on top a double wall tank with horizontal axis and a duct (5) can be connected to a pipe extending within the interspace to reach the lowest position of the interspace, the end of the pipe having its final part with radial or axial openings or a filter with the same characteristics.

## Revendications

1. Installation pour le stockage et/ou la distribution de combustible comprenant un réservoir à double paroi qui forme un interstice, un dispositif de monitorage et de détection de fuites,
**caractérisée en ce que** le dispositif de monitorage comprend à son tour un pivot de couplage (1, 11) avec une tête (2; 12) et une tige filetée (3; 13)
la tête (2, 12) pouvant être introduite dans ledit interstice; la tige (3; 13) étant insérée dans un trou obtenu sur la paroi extérieure de la double paroi, son filet (6, 16) accueillant un écrou (8) de façon à serrer celui-ci sur la surface extérieure de la paroi externe;
un conduit interne (4 ; 24) qui peut se relier à une extrémité par le moyen d'un tube audit dispositif de monitorage étant présent dans la tige (3 ; 13) et dans la tête (2 ; 22).

2. Installation selon la revendication 1, **caractérisée en ce qu'**au moins un conduit interne est relié avec un conduit d'aspiration d'un dispositif d'aspiration.

3. Installation selon la revendication 1, **caractérisée en ce qu'**au moins un conduit interne est relié avec un conduit d'aspiration d'un dispositif de monitorage.

4. Installation selon l'une des revendications précédentes, **caractérisée en ce que** deux dispositifs de couplage, respectivement reliés avec le dispositif d'aspiration et le dispositif de monitorage, sont prévus.

5. Installation selon la revendication 1, **caractérisée en ce qu'**une bague d'étanchéité (9), préférablement en téflon, et une rondelle (10), préférablement en laiton, sont interposées entre l'écrou (8) et la tête (2 ; 12).

6. Installation selon la revendication 2, **caractérisée en ce que** le dispositif de couplage (1) est monté au sommet d'un réservoir à double paroi à axe horizontal et un conduit (5) peur être relier à un tube qui s'étend à l'intérieur de l'interstice pour se porter dans la position la plus basse de l'interstice, l'extrémité du tube étant fixée à un support (11) de forme sensiblement triangulaire et avec un siège (12) ouvert (voir figure 4) à travers une fente (13) à la base de la forme triangulaire.

7. Installation selon la revendication 2, **caractérisée en ce que** le dispositif de couplage (1) est monté au sommet d'un réservoir à double paroi à axe horizontal et un conduit (5) peut être relier avec un tube qui s'étend à l'intérieur de l'interstice pour se porter dans la position la plus basse de l'interstice, l'extrémité du tube ayant la partie finale avec des ouvertures radiales et axiales ou un filtre avec les mêmes caractéristiques.
